# EUROPÄISCHE PATENTSCHRIFT

(11) **EP 0 967 057 B1**
(45) Veröffentlichungstag und Bekanntmachung des Hinweises auf die Patenterteilung: **16.07.2003**
(21) Anmeldenummer: 99109665.2
(22) Anmeldetag: 15.05.1999
(51) Int. Cl.: B26D 7/01

(54) **Vorrichtung zum Schneiden von gestapeltem, blättrigem Gut**
Apparatus for cutting piled sheets
Dispositif pour la coupe de feuilles empilées

(30) Priorität: 23.06.1998 DE 19827782
(43) Veröffentlichungstag der Anmeldung: 29.12.1999
(73) Patentinhaber: Adolf Mohr Maschinenfabrik GmbH & Co. KG, 65719 Hofheim am Taunus (DE)
(72) Erfinder: Gross, Helmut, 65719 Hofheim/Ts. (DE); Rasch, Adolf, 65207 Wiesbaden (DE)
(74) Vertreter: Quermann, Helmut, Dipl.-Ing.

(56) Entgegenhaltungen:
- DE-U- 29 509 797
- US-A- 1 932 675

## Beschreibung

Die Erfindung betrifft eine Vorrichtung zum Schneiden von gestapeltem, blättrigem Gut, mit einem Tisch zur Aufnahme des Gutes, wobei ein hinterer Tischteil das zu schneidende Gut und ein vorderer Tischteil das geschnittene Gut aufnimmt, ferner mit einem oberhalb des Tisches angeordneten Messer zum Schneiden des Gutes, einem auf das zu schneidende Gut absenkbaren Preßbalken, einer im Bereich des hinteren Tischteils angeordneten Vorschubeinrichtung zum Verschieben des Gutes in Richtung des Messers und einem im Bereich des vorderen Tischteils angeordneten beweglichen Seitenanschlag zur seitlichen Anlage des geschnittenen Gutes, wobei das Messer eine keilförmige Schneide aufweist und im ziehenden Schnitt durch das Gut bewegt wird, sowie der Seitenanschlag auf der der Zugrichtung des Messers vorlaufenden Seite des Tisches angeordnet ist.

Eine derartige Schneidmaschine zum Schneiden von blättrigem Gut in Form von Papier, Pappe, Folie oder dergleichen, ist aus der DE 295 09 797 U1 bekannt. Diese weist ein vorderes und ein hinteres Tischteil auf, die zur Bildung eines Spaltes auseinanderfahrbar sind. Durch den Spalt wird bei einem Rand- oder Zwischenschnitt anfallender Schneidgutabfall entsorgt.

Bei einer solchen Schneidmaschine wird nach dem Pressen des zu schneidenden Gutes mittels des Preßbalkens das Messer im ziehenden Schnitt durch das Schneidgut bewegt, bis es in seinem unteren Totpunkt in die in den Tisch eingelassene Schneidleiste eindringt. Beim ziehenden Schnitt bewegt sich das Messer damit nicht nur vertikal in Richtung der Schneidleiste, sondern es weist auch eine horizontale Bewegungskomponente in Richtung des Seitenanschlages auf. Dies hat zur Folge, daß in Richtung dieser horizontalen Bewegungskomponente eine Kraft auf das Schneidgut ausgeübt wird, womit es fest gegen den Seitenanschlag gedrückt wird. Damit der auf dem vorderen Tischteil liegende, geschnittene Stapel beim Verfahren des vorderen Tischteils nicht vom Seitenanschlag verschoben wird, ist dieser in einem stationären Bauteil der Schneidmaschine verfahrbar gelagert. Vor dem Auffahren des vorderen Tischteils wird der Seitenanschlag aus seiner Anschlagposition zum Schneidgutstapel weggefahren und erst nach dem Zufahren des vorderen Tischteils wieder in die Anschlagposition bewegt. Der Seitenanschlag ist insbesondere senkrecht zu seiner Anschlagfläche oder parallel zu seiner Anschlagfläche, mit einer Komponente nach oben, verfahrbar oder zur Seite schwenkbar.

Unabhängig hiervon bewirkt die keilförmige Ausbildung der Schneide sowie des das Messer aufnehmenden Messerträgers, daß der beim Schneiden erzeugte Schneidgutstapel, in Richtung der Schneidkante des Messers gesehen, parallelogrammförmig in sich verschoben ist und anschließend manuell unter Verwendung eines Nutzenwinkels, wieder in seine Quaderform überführt wird.

In der Praxis werden mit derartigen Schneidmaschinen auch kleinformatige Stapel erzeugt, die beispielsweise eine Breite von weniger als 25 mm aufweisen. Während bei Stapeln größerer Stärke sichergestellt ist, daß diese sich, trotz des ziehenden Schnittes des Schneidmessers, an den Seitenanschlag anlegen, besteht bei Stapeln geringer Stärke die Gefahr, daß sie beim Schnitt zwischen dem Messer bzw. dem Messerträger und der diesen zugewandten Stirnseite des Seitenanschlages eingeklemmt werden. Die Klemmung wird zwar beim Anheben des Messers bzw. Messerträgers wieder aufgehoben, dennoch ist die Qualität des geschnittenen Gutes infolge der Quetschung erheblich reduziert. Dies kann so weit gehen, daß das Schneidgut unbrauchbar ist. Die Quetschung zieht im übrigen den Nachteil mit sich, daß der Schneidablauf gestört wird, da der die Maschine Bedienende die gequetschten Schneidgutstapel manuell aus dem laufenden Schneidprozeß entfernen muß. Dies ist insbesondere bei den Schneidgutstapeln geringer Stärke mit erheblichem Aufwand verbunden, wobei nicht ausgeschlossen werden kann, daß beim Hantieren an den beschädigten Stapeln andere bereits geschnittene Stapel verschoben werden. Dies bedingt gleichfalls eine Störung des Schneidablaufs. - Abgesehen hiervon können die bei der Quetschung des Schneidgutes zwischen Messer bzw. Messerträger und Seitenlineal wirkenden Kräfte dazu führen, daß der Seitenanschlag beschädigt wird, insbesondere verbogen wird oder bricht. Der verbogene Seitenanschlag gewährleistet keine exakte, senkrechte Ausrichtung der Seitenflächen des Schneidgutes zur Tischoberfläche. Ein gebrochener Seitenanschlag muß ersetzt werden. Dies stört den Schneidablauf bzw. die Funktion der Maschine selbst erheblich.

in der US 1,932,675 A ist der Schneidbereich einer Schneidmaschine beschrieben. Diese ist mit einer Vorrichtung ausgestattet, die verhindert, dass Schneidgut beim Schwingschnitt in den im Bereich des Messers befindlichen Spalt des Maschinenrahmens gelangt. Hierzu ist in einem stationären seitlichen, plattenförmigen Lagerelement eine Anschlagplatte gelagert, die, entgegen der Kraft einer Feder, senkrecht zur Schneidebene verschieblich ist. In der Ruhestellung, somit bei weitgehend entspannter Feder, ragt die Platte in den Bewegungsweg des das eigentliche Messer aufnehmende Messerbalkens, so dass beim anfänglichen Durchtrennen des Schneidgutstapels, dieser in seinem messernahen Bereich nicht in den Spalt des Rahmens gedrückt werden kann. Kurz bevor das Messer den unteren Totpunkt erreicht, drückt der Messerbalken gegen eine Schräge des plattenförmigen Elements und verschiebt dieses, entgegen der Kraft der Feder, von der Schneidebene weg. Zu diesem Zeitpunkt wird die Abdeckung des Spaltes durch den dem Spalt zugewandten Bereich der Platte nicht mehr benötigt.

Es ist Aufgabe der vorliegenden Erfindung, eine Vorrichtung der eingangs genannten Art so weiterzubilden, dass mit dieser Schneidgut geringer Stärke - bezogen auf die Vorschubrichtung des Guteszuverlässig ohne Störung des Schneidablaufs geschnitten werden kann, wobei eine mechanische Beanspruchung der Vorrichtung durch ein Zusammenwirken von Messer und Seitenanschlag verweden wird. Gelöst wird die Aufgabe bei einer Vorrichtung der eingangs genannten Art dadurch, dass der Seitenanschlag senkrecht zur Schneidebene des Messers entgegen einer in Richtung der Schneidebene wirksamen Rückstellkraft, aufgrund Einwirkung des Schneidgutes auf die dem Messer zugewandte Stirnfläche des Seitenanschlages, beweglich ist, wobei der Seitenanschlag anßerhalb der Bewegungsbahn des Messers angeordnet ist.

Infolge der beweglichen Lagerung des Seitenanschlages kann dieser damit unter Einwirkung des sich beim Schnitt verformenden Schneidgutes nachgeben, d. h. sich vom Messer weg bewegen, so dass der Schneidgutstapel nicht zwischen dem Seitenanschlag und dem Messer bzw. dem Messerträger gequetscht wird. Das Messer bzw. der Messerträger wirkt vielmehr auf den Schneidgutstapel ein, überführt diesen in die Parallelogrammform, wobei sich, infolge des ziehenden

Schnittes des Messers, die dem Messer bzw. dem Messerträger abgewandte Seite des Stapels an die Stirnseite des Seitenanschlages anlegt und diesen entsprechend der kinematischen Vorgaben des Messers bzw. des Messerträgers von der Schneidebene weg verschiebt. Dies erfolgt bei geringen Kräften, die sicherstellen, dass das Schneidgut nicht gequetscht wird. Beim Anheben des Messers bzw. Messerträgers entfällt deren Einwirkung auf den Schneidgutstapel, so dass der Seitenanschlag unter Einwirkung der Rückstellkraft in seine Ausgangsstellung in Richtung der Messerebene verschoben wird und hierbei den Schneidgutstapel geringfügig aufrichtet. Die eigentliche Ausrichtung des Schneidgutstapels erfolgt in aller Regel bei angehobenem Messer durch den Bediener, der mittels eines Nutzenwinkels den Schneidgutstapel z.B. am zu schneidenden Gut ausrichtet, das vom Pressbalken gepresst wird.

Vorzugsweise ist der Seitenanschlag in unmittelbarer Nähe des Messers, bezogen auf den unteren Totpunkt des Messers, angeordnet. Dies ermöglicht es, Schneidgut besonders geringer Stärke zu schneiden, d. h. solches, das eine Stärke aufweist, die unter 25 mm liegt.

Zweckmäßig weist der Seitenanschlag auf seiner dem Messer zugewandten Seite, bezogen auf den unteren Totpunkt des Messers, einen dem Messer zugewandten Stirnabschnitt auf, der entsprechend der Keilform des Messers bzw. der Keilform des Messerträgers unter einem spitzen Winkel zur Schneidebene angeordnet ist. Diese Gestaltung der zugewandten Seite des Seitenanschlages berücksichtigt die sich beim Schnitt ergebende Parallelogrammform des Schneidgutes und gestattet es, den Seitenanschlag möglichst nahe zur Schneidebene zu plazieren.

Der Seitenanschlag kann an beliebigen, stationären Bauteilen der Vorrichtung befestigt sein. Beispielsweise, sofern ein stationärer Tisch verwendet wird, an diesem, anderenfalls, insbesondere bei Ausbildung eines verfahrbaren vorderen Tischteiles, an dem Ständer der Maschine oder dem Portalrahmen. Die Anbringung kann an diesen Bauteilen unmittelbar oder mittelbar erfolgen.

Gemäß einer bevorzugten Gestaltung ist vorgesehen, daß der Seitenanschlag plattenförmig ausgebildet ist. Er baut damit recht schmal, wobei eine Plattenfläche der seitlichen Anlage des Schneidgutes dient. Die diametrale Seitenfläche kann dann die Führungsfunktion für ein stationäres Lagerelement bilden, das vorzugsweise ebenfalls als Platte ausgebildet ist. Das Lagerelement, das den Seitenanschlag verschieblich aufnimmt, ist zweckmäßig mit dem Tisch, dem Ständer oder dem Portalrahmen fest verbunden.

Gemäß einer besonderen Ausführungsform der Erfindung ist vorgesehen, daß der Seitenanschlag entgegen Federkraft im Lagerelement gelagert ist. Hierbei finden insbesondere ein oder mehrere Druck- oder Zugfedern Verwendung, insbesondere Spiralfedern, die am Seitenanschlag und dem Lagerelement angreifen. Eine besonders einfache und zweckmäßige Führung des Seitenanschlages relativ zum Lagerelement ergibt sich, wenn hierfür mehrere Bolzen-Langloch-Anordnungen vorgesehen sind. So kann der plattenförmige Seitenanschlag mit mehreren Bolzen versehen sein, die in Langlöcher des plattenförmigen Lagerelementes eingreifen. Die Anordnung der Bolzen am Seitenanschlag hat den Vorteil, daß die der Anlage des Schneidgutes dienende Fläche nicht durch Langlöcher unterbrochen ist, die einer präzisen Anlage und Führung des Schneidgutes am Seitenanschlag hinderlich wären.

Weitere Merkmale der Erfindung sind in der Beschreibung der Figuren und in den Figuren selbst dargestellt, wobei bemerkt wird, daß alle Einzelmerkmale und Kombinationen von Einzelmerkmalen erfindungswesentlich sind.

In den Figuren ist die Erfindung anhand eines Ausführungsbeispieles dargestellt, ohne auf dieses beschränkt zu sein. Es zeigt in vereinfachter Darstellung:
- Figur 1: eine Vorderansicht der erfindungsgemäßen Vorrichtung,
- Figur 2: einen vertikalen Schnitt durch die Vorrichtung gemäß der Linie A-A in Figur 1,
- Figur 3: einen horizontalen Schnitt durch die Vorrichtung gemäß der Linie B-B in Figur 2,
- Figur 4: den in Figur 2 mit strichpunktiertem Kreis veranschaulichten Bereich des Seitenanschlages, bei abgesenktem Messer, ohne Schneidgut und
- Figur 5: eine Seitenansicht gemäß Figur 4, veranschaulicht nach dem Trennen eines Schneidgutstapels geringer Stärke.

Die Schneidemaschine 1 weist einen Ständer 2, einen vom Ständer 2 getragenen Tisch 3 sowie einen sich oberhalb des Tisches erstreckenden Portalrahmen 4 auf. Ein hinterer Teil 5 des Tisches 3 dient der Aufnahme des zu schneidenden Gutes und ein vorderer Teil 6 des Tisches 3 der Aufnahme des geschnittenen Gutes. Die Tischfläche, auf der die einzelnen Blattgutstapel ruhen, ist mit der Bezugsziffer 7 bezeichnet.

Im Portalrahmen 4 ist ein nicht gezeigter Preßbalken gelagert, der oberhalb des hinteren Tischteiles 5 plaziert ist und auf das zu schneidende Gut absenkbar ist. Vor dem Preßbalken ist im Portalrahmen 4 ein Messerträger 8 verfahrbar gelagert, mit dessen unterem Ende ein Schneidmesser 9 verschraubt ist. Die unteren Enden von Schneidmesser 9 und Messerträger 8 sind keilförmig ausgebildet, wobei die dem hinteren Tischteil zugewandten Abschnitte 10 und 11 von Messerträger 8 und Schneidmesser 9 sich in einer Ebene senkrecht zur Tischoberfläche 7 erstrecken. Die Keilform von Schneidmesser 9 und Messerträger 8 ist durch weitere Abschnitte 12 am Messer 11 und 13 am Messerträger 8 gebildet, die in einem spitzen Winkel zu den Abschnitten 11 am Schneidmesser 9 und 10 am Messerträger 8 positioniert sind. Unterhalb des Messers 9 ist in den Tisch 3 eine Schneidleiste 14 eingelassen, in die das Messer 9 in dessen unterem Totpunkt geringfügig eindringt, um sicherzustellen, daß auch die unterste Lage des Blattgutstapels, der aus Papier, Pappe, Folie oder dergleichen besteht, durchtrennt wird. Die Schneidebene, in der das Schneidgut durchtrennt wird, ist in den Figuren mit der Bezugsziffer 15 bezeichnet.

Nicht veranschaulicht ist in den Figuren ein im Bereich des hinteren Tischteiles 5 angeordneter Vorschubsattel zum Verschieben des zu schneidenden Gutes in Richtung der Schneidebene.

Der Messerträger 8 ist derart im Portalrahmen 4 gelagert, daß das Messer 9 bei dessen Abwärtsbewegung in einem ziehenden Schnitt den Blattgutstapel durchschneidet. Hierzu ist der Messerträger 8 beidseitig des Messers 9 bezüglich des Portalrahmens 4 sowohl schwenkbar als auch geradlinig verschiebbar gelagert. Im Bereich der jeweiligen Seite des Messerträgers 8 ist dieser mit einer Nut 16 versehen, die ein Gleitstein 17 durchsetzt. Dieser ist mit einem Bolzen 18 versehen, der schwenkbar im Portalrahmen 4 gelagert ist. Bezogen auf die Blickrichtung des Bedieners der Maschine ist im rechten Bereich der Maschine ein allgemein mit der Bezugsziffer 19 bezeichneter Antrieb mit Kurbel vorgesehen, der schwenkbar eine Kurbelstange 20 aufnimmt, die schwenkbar im rechten Bereich des Messerträgers angreift. Wie der Darstellung der Figur 1 zu entnehmen ist, ist das Messer 9 in seinem oberen Totpunkt mit seiner Schneidkante 21 nicht parallel zur Tischoberfläche 7 angeordnet, und der rechte Bereich des Schneidmessers 9 ist tiefer als der linke Bereich des Schneidmessers 9 positioniert.

Im rechten Bereich des vorderen Tischteiles 6, somit dem dem Kurbelantrieb 19 zugewandten Bereich des vorderen Tischteiles 6, ist ein Seitenanschlag 22 in der Nähe des Schneidmessers 9 angebracht. Dieser ist als bewegliche Platte ausgebildet, die neben dem Tisch 3 angeordnet ist, mit geringem Abstand zu diesem, so daß eine Bewegung der Anschlagplatte 22 relativ zum hinteren Tischteil 5 gewährleistet ist. Die Anschlagplatte 22 steht um ein Maß, das geringfügig höher ist als die maximale Einlagehöhe des Schneidgutes, über die Tischoberfläche 7 hinaus. Gelagert ist die Anschlagplatte 22 in einem gleichfalls plattenförmig ausgebildeten Lagerelement 23, das auf seiner dem Seitenanschlag 23 abgewandten Seite mit einem Flanschansatz 24 versehen ist, der mit dem Portalrahmen 4 verschraubt ist. Das plattenförmige Lagerelement 23 ist mit drei sich senkrecht zur Schneidebene 15 erstreckenden Langlöchern 25 versehen, in die jeweils ein mit der Anschlagplatte 22 verbundener Bolzen 26 eingreift. Eine Schraubendruckfeder 27 greift parallel zur Längserstreckung der Langlöcher 25 an der Anschlagplatte 22 und dem Lagerelement 23 an, so daß sie die Anschlagplatte 22 in Richtung des Schneidmessers 9 bedrückt, wobei der Stellweg der Anschlagplatte 22 durch die Anlage des jeweiligen Bolzens 26 an dem dem Schneidmesser 9 zugewandten Ende des jeweiligen Langloches 25 begrenzt ist. Der Verschiebeweg der Anschlagplatte 22 vom Schneidmesser 9 weg ist dementsprechend durch das andere Ende des jeweiligen Langloches 25 begrenzt.

Die Anschlagplatte 22 und das plattenförmige Lagerelement 23 besitzen im wesentlichen identische Form. Die Ober- und Unterseite sowie die dem Messer 9 abgewandte Seite dieser Teile sind parallel zur Tischoberfläche bzw. parallel zur Schneidebene 15 ausgerichtet. Die dem Messer 9 bzw. dem Messerträger 8 zugewandte Seite der Teile hingegen weist einen kurzen, unteren Abschnitt auf, der parallel zur Schneidebene 15 verläuft und von dort ausgehend einen von der Schneidebene 15 weg geneigten Abschnitt 28, der unter einem spitzen Winkel zur Schneidebene 15 verläuft, der in etwa mit demjenigen Winkel übereinstimmt, der beim Schneiden des Gutes dessen parallelogrammförmiger Verschiebung aufgrund der Einwirkung von Messer 9 und Messerträger 8 entspricht.

Figur 4 zeigt den Vorgang der Schnittdurchführung ohne Schneidgut. Das Schneidmesser 9 befindet sich im unteren Totpunkt. Zwischen dem Messerträger 8 und dem Abschnitt 28 der Anschlagplatte 22 verbleibt ein geringer Spalt, so daß die Anschlagplatte 22 nicht bezüglich des Lagerelementes 23 bewegt wird. Wird Schneidgut großer Stärke vom Reststapel abgeschnitten, womit das Schneidgut vor dem Schnitt bereits seitlich an der Anschlagplatte 22 anliegt, verbleibt die Anschlagplatte 22 in der in Figur 4 gezeigten Position, da die auf diese einwirkenden, seitlichen Kräfte infolge des ziehenden Schnittes des Messers zu keiner Relativverschiebung von Anschlagplatte 22 und Lagerelement 23 führen. Wird allerdings ein Schneidgutstapel 29 geringer Stärke, wie er in Figur 5 gezeigt ist, vom Reststapel 30 abgeschnitten, der somit vor dem Schnitt nicht an der Anschlagplatte 22 anliegt, bedingt der ziehende Schnitt zwar, daß sich der abgeschnittene Schneidgutstapel 29 geringfügig in den Bereich zwischen Anschlagplatte 22 und Messer 9 sowie Messerträger 8 bewegt. Der Verformung des Schneidgutstapels 29 im Sinne der Parallelogrammform, wie in Figur 5 veranschaulicht, kann die Anschlagplatte 22 aber ausweichen, da sie sich in diesem Fall relativ zum Lagerelement 23 entgegen der Kraft der Feder 27 bewegt. Unmittelbar nachdem die Anhebbewegung des Messers 9 eingeleitet wird und es demzufolge nicht mehr auf den abgeschnittenen Schneidgutstapel 29 einwirkt, drückt die Feder 27 die Anschlagplatte 22 wieder in ihre Ausgangsposition. Der Schneidgutstapel 29 ist beim Niedergang des Messers 9 und des Messerträgers 8 aufgrund der Ausweichbewegung der Anschlagplatte 22 nicht gequetscht worden.

## Patentansprüche

1. Vorrichtung zum Schneiden von gestapeltem, blättrigem Gut (29,30), mit einem Tisch (3) zur Aufnahme des Gutes (29,30), wobei ein hinterer Tischteil (5) das zu schneidende Gut (30) und ein vorderer Tischteil (6) das geschnittene Gut (29) aufnimmt, ferner mit einem oberhalb des Tisches (3) angeordneten Messer (8,9) zum Schneiden des Gutes (29,30), einem auf das zu schneidende Gut (30) absenkbaren Pressbalken, einer im Bereich des hinteren Tischteils (5) angeordneten Vorschubeinrichtung zum Verschieben des Gutes (29,30) in Richtung des Messers (8,9) und einem im Bereich des vorderen Tischteils (6) angeordneten, beweglichen Seitenanschlag (22) zur seitlichen Anlage des geschnittenen Gutes, wobei das Messer (8,9) eine keilförmige Schneide aufweist und im ziehenden Schnitt durch das Gut (29,30) bewegt wird, sowie der Seitenanschlag (22) auf der der Zugrichtung des Messers (8,9) vorlaufenden Seite des Tisches (3) angeordnet ist, **dadurch gekennzeichnet, dass** der Seitenanschlag (22) senkrecht zur Schneidebene (15) des Messers (9) entgegen einer in Richtung der Schneidebene (15) wirksamen Rückstellkraft, aufgrund Einwirkung des Schneidgutes (29) auf die dem Messer (9) zugewandte Stirnfläche (28) des Seitenanschlages (22), beweglich ist, wobei der Seitenanschlag (22) außerhalb der Bewegungsbahn des Messers (9) angeordnet ist.

2. Vorrichtung nach Anspruch 1, **dadurch gekennzeichnet, daß** der Seitenanschlag (22) in der Nähe des Messers (9), bezogen auf den unteren Totpunkt des Messers (9), angeordnet ist.

3. Vorrichtung nach Anspruch 1 oder 2, **dadurch gekennzeichnet, daß** der Seitenanschlag (22) auf seiner dem Messer (9) zugewandten Seite, bezogen auf den unteren Totpunkt des Messers (9), einen dem Messer (9) zugewandten Stirnabschnitt (28) aufweist, der entsprechend der Keilform des Messers (9) bzw. der Keilform des dieses aufnehmenden Messerträgers (8) oder unter einem spitzen Winkel zur Schneidebene (15) angeordnet ist.

4. Vorrichtung nach einem der Ansprüche 1 bis 3, **dadurch gekennzeichnet, daß** der Seitenanschlag (22) im Tisch (3) oder einem Ständer (2) oder einem Portalrahmen (4) der Vorrichtung unmittelbar oder mittelbar gelagert ist.

5. Vorrichtung nach einem der Ansprüche 1 bis 4, **dadurch gekennzeichnet, daß** der Seitenanschlag (22) plattenförmig ausgebildet ist.

6. Vorrichtung nach einem der Ansprüche 1 bis 5, **dadurch gekennzeichnet, daß** der Seitenanschlag (22) in einem Lagerelement (23) verschieblich gelagert ist, das mit dem Tisch (3), Ständer (2) oder Portalrahmen (4) fest verbunden ist.

7. Vorrichtung nach einem der Ansprüche 1 bis 6, **dadurch gekennzeichnet, daß** der Seitenanschlag (22) entgegen Federkraft im Lagerelement (23) gelagert ist.

8. Vorrichtung nach Anspruch 6 oder 7, **dadurch gekennzeichnet, daß** der Seitenanschlag (22) relativ zum Lagerelement (23) in mehreren Bolzen-Langloch-Führungen (26, 25) gehalten ist.

9. Vorrichtung nach einem der Ansprüche 6 bis 8, **dadurch gekennzeichnet, daß** der plattenförmige Seitenanschlag (22) mit mehreren Bolzen (26) yersehen ist, die in Langlöcher (25) des plattenförmigen Lagerelementes (23) eingreifen, sowie mindestens eine Druck- oder Zugfeder (27) am Seitenanschlag (22) und dem Lagerelement (23) angreift.

## Claims

1. Apparatus for cutting stacked sheet material (29, 30), having a table (3) for accommodating the material (29, 30), a rear table part (5) accommodating the material (30) which is to be cut and a front table part (6) accommodating the cut material (29), further having a blade (8, 9) which is arranged above the table (3) and is intended for cutting the material (29, 30), having a pressing bar which can be lowered onto the material (30) which is to be cut, having an advancement device which is arranged in the region of the rear table part (5) and is intended for displacing the material (29, 30) in the direction of the blade (8, 9), and having a moveable side stop (22) which is arranged in the region of the front table part (6) and is intended for the lateral abutment of the cut material, the blade (8, 9) having a wedge-shaped cutting edge and being moved through the material (29, 30) by a drawing cut, and the side stop (22) being arranged on the front side of the table (3), as seen in the drawing direction of the blade (8, 9), **characterized in that** the side stop (22) can be moved perpendicularly to the cutting plane (15) of the blade (9), counter to a restoring force which acts in the direction of the cutting plane (15), on account of the cut material (29) acting on the end surface (28) of the side stop (22), said end surface being directed towards the blade (9), and the side stop (22) being arranged outside the movement path of the blade (9).

2. Apparatus according to Claim 1, **characterized in that** the side stop (22) is arranged in the vicinity of the blade (9), in respect of the bottom dead centre of the blade (9).

3. Apparatus according to Claim 1 or 2, **characterized in that** on its side which is directed towards the blade (9), in respect of the bottom dead centre of the blade (9), the side stop (22) has an end section (28) which is directed towards the blade (9) and is arranged in accordance with the wedge shape of the blade (9), or the wedge shape of the blade carrier (8) which accommodates the blade, or at an acute angle to the cutting plane (15).

4. Apparatus according to one of Claims 1 to 3, **characterized in that** the side stop (22) is mounted directly or indirectly in the table (3) or a stand (2) or a portal frame (4) of the apparatus.

5. Apparatus according to one of Claims 1 to 4, **characterized in that** the side stop (22) is of plate-like design.

6. Apparatus according to one of Claims 1 to 5, **characterized in that** the side stop (22) is mounted in a displaceable manner in a bearing element (23) which is firmly connected to the table (3), stand (2) or portal frame (4).

7. Apparatus according to one of Claims 1 to 6, **characterized in that** the side stop (22) is mounted in the bearing element (23) counter to spring force.

8. Apparatus according to Claim 6 or 7, **characterized in that** the side stop (22) is retained in a plurality of bolt/slot guides (26, 25) relative to the bearing element (23).

9. Apparatus according to one of Claims 6 to 8, **characterized in that** the plate-like side stop (22) is provided with a plurality of bolts (26) which engage in slots (25) of the plate-like bearing element (23), and at least one compression or tension spring (27) acts on the side stop (22) and the bearing element (23).

## Revendications

1. Dispositif pour couper un produit empilé en feuilles (29, 30) avec une table (3) pour recevoir le produit (29, 30), une partie de table arrière (5) recevant le produit (30) à couper et une partie de table avant (6) recevant le produit (29) coupé, en outre avec un couteau (8, 9) destiné à couper le produit (29, 30) et placé au-dessus de la table (3), avec une barre de pressage qu'on peut abaisser sur le produit à couper (30), avec un dispositif d'avancée destiné à déplacer le produit (29, 30) en direction du couteau (8, 9) et placé dans la zone de la partie de table arrière (5) et avec une butée latérale (22) mobile placée dans la zone de la partie de table avant (6) et destinée à appuyer latéralement le produit à couper, le couteau (8, 9) présentant une lame cunéiforme et étant déplacé à travers le produit (29, 30) dans la coupe tracée, la butée latérale (22) étant en outre placée sur le côté de la table (3) qui précède la direction de traction du couteau (8, 9),
**caractérisé en ce que**
la butée latérale (22) est mobile perpendiculairement au plan de coupe (15) du couteau (9), en agissant contre une force de rappel qui s'exerce en direction du plan de coupe (15), du fait de l'action du produit (29) à couper sur la surface frontale (28) - tournée vers le couteau (9) - de la butée latérale (22), la butée latérale (22) étant placée à l'extérieur de la trajectoire du couteau (9).

2. Dispositif selon la revendication 1,
**caractérisé en ce que**
la butée latérale (22) est placée à proximité du couteau (9) relativement au point mort inférieur du couteau (9).

3. Dispositif selon la revendication 1 ou 2,
**caractérisé en ce que**
la butée latérale (22), sur son côté tourné vers le couteau (9) relativement au point mort inférieur du couteau (9), présente un segment frontal (28) - tourné vers le couteau (9) - qui est placé en fonction de la forme en coin du couteau (9) ou de la forme en coin du support de couteau (8) qui le reçoit ou selon un angle aigu par rapport au plan de coupe (15).

4. Dispositif selon l'une des revendications 1 à 3,
**caractérisé en ce que**
la butée latérale (22), avec ou sans intermédiaire, est placée dans la table (3) ou dans un montant (2) ou dans un portique (4) du dispositif.

5. Dispositif selon l'une des revendications 1 à 4,
**caractérisé en ce que**
la butée latérale (22) est formée en plaque.

6. Dispositif selon l'une des revendications 1 à 5,
**caractérisé en ce que**
la butée latérale (22) est disposée de façon mobile en translation dans un élément d'appui (23) qui est solidement relié à la table (3) ou au montant (2) ou au portique (4).

7. Dispositif selon l'une des revendications 1 à 6,
**caractérisé en ce que**
la butée latérale (22) est disposée dans l'élément d'appui (23) en agissant contre la force de ressort.

8. Dispositif selon la revendication 6 ou 7,
**caractérisé en ce que**
la butée latérale (22) est maintenue par rapport à l'élément d'appui (23) dans plusieurs guidages en trous allongés pour boulons (26, 25).

9. Dispositif selon l'une des revendications 6 à 8,
**caractérisé en ce que**
la butée latérale (22) en forme de plaque est munie de plusieurs boulons (26) qui ont prise dans des trous allongés (25) de l'élément d'appui (23) en forme de plaque et au moins un ressort de pression ou de traction (27) s'applique à la butée latérale (22) et à l'élément d'appui (23).
